# EUROPÄISCHE PATENTANMELDUNG

(11) **EP 0 343 249 A1**
(43) Veröffentlichungstag der Anmeldung: **29.11.1989**
(21) Anmeldenummer: 88907870.5
(22) Anmeldetag: 19.08.1988
(51) Int. Cl.: B02C 17/08

(54) **PLANETENMAHLWERK MIT DISKRETEM ARBEITSGANG**

(30) Priorität: 20.08.1987 SU 4296981
(71) Anmelder: INSTITUT KHIMII TVERDOGO TELA I PERERABOTKI MINERALNOGO SYRIA SIBIRSKOGO OTDELENIA AKADEMII NAUK SSSR, Novosibirsk, 630091 (SU)
(72) Erfinder: JURISOV, Vitaly Veniaminovich, Novosibirsk, 630090 (SU)
(74) Vertreter: Nix, Frank Arnold, Dr.
(86) Internationale Anmeldenummer: SU8800161
(87) Internationale Veröffentlichungsnummer: WO8901363

(57) **Zusammenfassung**

A planetary mill of discrete action comprises a casing (1) with a cap (3), inside which is mounted a planetary carrier (18) connected to an electric drive and carrying rotatable drums (27) provided with caps and filled with grinding bodies (64). A rigid ring (10) mounted in the casing (1) coaxially to the planetary carrier (18) embraces the drums (27), which are pressed against the rigid ring (10) by means of force elements mounted on the planetary carrier (18). A rotatable cantilever crane (9) mounted on the frame (2) carries a power cylinder (7) mounted coaxially to the axis of the mill, the rod (6) of which is rigidly connected to the cap (3) of the casing (1). An axle (31) is mounted on the inner side of the cap (3) and carries a lower and an upper disk (33, 43). The lower disk (33) is mounted to rotate together with the caps of the drums (27). The upper disk (43) is provided with spring-loaded fingers (45) and is mounted with the possibility of axial movement in relation to the lower disk (33). Power cylinders (46) mounted on the cap (3) of the casing (1) co-operate with the upper disk (43) at the moment of lifting the cap (3) of the casing (1) by means of the power cylinder (7) of the rotatable cantilever crane (9).

## Beschreibung

### Gebiet der Technik

Die vorliegende Erfindung bezieht sich auf Zerkleinerungsvorrichtungen, die bei der mechanochemischen Behandlung von Mahlgut verwendet werden und betrifft insbesondere Planetenmühlen diskontinuierlicher Wirkungsweise.

### Zugrundeliegender Stand der Technik

Es ist eine Planetenmühle diskontinuierlicher Wirkungsweise (SU, A, 117671) bekannt, enthaltend ein Gehäuse mit einem Deckel, mit Planetenrädern eines Planetengetriebes verbundene Trommeln mit Deckeln und Mahlkörpern, einen Antrieb, dabei ist jede Trommel in eine am Planetenrad befestigte Fassung eingebaut und mit einer oberhalb der Trommel angeordneten Spannvorrichtung versehen, die aus einem Exzenter und einem Stößel besteht, der mit dem Deckel der Trommel zusammenwirkt. Der Stößel kann aus zwei Teilen ausgeführt werden, welche mittels einer Feder miteinander verbunden sind.

Die Überführung der Exzenter in die Arbeitsstellung zum Schließen der Trommeldeckel und die Rückführung der Exzenter aus der Arbeitsstellung zum Anheben der Trommeldeckel sowie das Anheben und das Schließen des Gehäusedeckels werden von dem Bedienungspersonal von Hand vorgenommen; im Ergebnis wird das Bedienungspersonal bei der Behandlung toxischer Stoffe in den Trommeln einer schädlichen Einwirkung derselben ausgesetzt, was zu Vergiftungen, Berufskrankheiten und zum Ausfall des Bedienungspersonals führt.

Es ist eine Planetenmühle diskontinuierlicher Wirkungsweise (SU, A, 961760) bekannt, enthaltend ein an einem Gestell angeordnetes Gehäuse mit einem Deckel; im Gehäuse sind um die eigene Achse und um die Achse der Mühle herum drehbare sowie mit Deckeln und Mahlkörpern versehene Trommeln,sowie ein Steg angeordnet, der die Trommeln trägt und mit Elektroantrieb verbunden ist.

Das Fest- und Abschrauben der Befestigungselemente, mit welchen die Trommeldeckel relativ zu den Trommeln festgestellt werden, das Öffnen und das Schließen des Gehäuses der Mühle werden vom Bedienungspersonal von Hand vorgenom men. Bei der Behandlung toxischer Stoffe, welche, z. B., Quecksilber, Fluor, Barium usw. enthalten, wird das Bedienungspersonal einer Gefahr ausgesetzt, welche darin zum Ausdruck kommt, daß die toxischen Stoffe auf den menschlichen Körper einwirken, was zu schwerwiegenden Folgen führt.

### Offenbarung der Erfindung

Der vorliegenden Erfindung liegt die Aufgabe zugrunde, eine Planetenmühle diskontinuierlicher Wirkungsweise mit einer solchen Konstruktion zu schaffen, die den Betrieb der Mühle in speziell eingerichteten Räumen in Abwesenheit des Bedienungspersonals bei einer Intensivierung des Prozesses der Bearbeitung von Mahlgut, vorwiegend von toxischem Mahlgut gewährleisten kann.

Das Wesen der Erfindung besteht darin, daß bei einer Planetenmühle diskontinuierlicher Wirkungsweise, enthaltend ein an einem Gestell angeordnetes Gehäuse mit einem Deckel, wobei im Gehäuse um die eigene Achse und um die Achse der Mühle herum drehbare sowie mit Deckeln und Mahlkörpern versehene Trommeln sowie ein Steg angeordnet sind, der die Trommeln trägt und mit einem Elektroantrieb verbunden ist, erfindungsgemäß im Gehäuse koaxial zum Steg eine steife Fassung mit einem Abstand relativ zum Gehäuse ortsfest angeordnet ist, welche die Trommeln umgibt, die an die steife Fassung mittels am Steg angebrachter Kraftelemente angedrückt werden, wobei an dem Gestell ein Konsoldrehkran montiert ist, der einen koaxial zu der Mühlenachse angeordneten Arbeitszylinder mit hin- und hergehender Bewegung trägt, dessen Kolbenstange mit dem Deckel des Gehäuses starr verbunden ist, und an der Innenseite des Deckels eine Achse befestigt ist, welche zwei übereinander auf Lagern angebrachte Scheiben trägt, von denen die untere Scheibe mit den Deckeln der Trommeln drehbar montiert ist, während die obere Scheibe mit durch die Öffnungen der unteren Scheibe geführten Federbolzen für den Anschlag gegen die oberen Stirnflächen der Trommeln versehen und relativ zu der unteren Scheibe axial bewegbar angeordnet ist, wobei auf dem Deckel des Gehäuses Arbeitszylin der mit hin- und hergehender Bewegung so montiert sind, daß sie beim Anheben des Deckels des Gehäuses durch den Arbeitszylinder mit hin- und hergehender Bewegung des Konsoldrehkranes mit der oberen Scheibe in Wechselwirkung stehen können.

Die Anordnung der steifen Fassung mit einem Abstand relativ zu dem Gehäuse gestattet es, eine gleichmäßige Wärmeausdehnung der Fassung in radialer Richtung zu gewährleisten und ein Schiefstellen derselben, das zu einer Erhöhung der Vibration an der Mühle und zu einer Verminderung der Lebensdauer derselben führen kann, zu verhindern, während die Verwendung der steifen Fassung als Reibungsfläche für den Antrieb der Trommeln es ermöglicht, die von den Trommelmassen zu erzeugenden Zentrifugalkräfte zur Drehung der Trommeln um die eigenen Achsen zu nutzen. Die am Steg angebrachten Kraftelemente drücken die Trommeln während des Betriebes der Mühle an die steife Fassung an und verhindern das Enstehen von Radialschwingungen der Trommeln, indem sie die Lebensdauer der Reibungsflächen sowohl an der steifen Fassung, als auch an den Trommeln verlängern. Von dem Arbeitszylinder mit hin- und hergehender Bewegung des Konsoldrehkranes, welcher Arbeitszylinder koaxial zu der Mühlenachse angeordnet und durch seine Kolbenstange mit dem Gehäusedeckel starr verbunden ist, werden der Deckel des Gehäuses zusammen mit den Deckeln der Trommeln gehoben und der Deckel des Gehäuses aus das Gehäuse wieder aufgesetzt und die Deckel der Trommeln in die Aufgabeöffnungen der Trommeln wieder eingeführt, d. h., bei der Bewegung der Kolbenstange des Arbeitszylinders mit hin- und hergehender Bewegung nach oben oder nach unten relativ zu der Konzole des Konsoldrehkranes erfolgen eine Schwenkung des Deckels des Gehäuses zusammen mit Deckeln der Trommeln um 180° und ihre Rückführung in die Ausgangsstellung. An der Innenseite des Deckels des Gehäuses ist eine Achse befestigt, an welcher zwei Scheiben drehbar angeordnet sind. Mit der unteren Scheibe sind die Deckel der Trommeln verbunden, welche in Aufgabeöffnungen der Trommeln untergebracht sind und die Innenteile der Trommeln hermetisch abschließen. Die obere Scheibe ist mit starr an dieser be festigten Federbolzen versehen, die durch die Öffnungen der unteren Scheibe geführt sind und sich in axialer Richtung bis zum Anschlag gegen die Stirnflächen der Trommeln bewegen können. An dem Deckel des Gehäuses sind Arbeitszylinder mit hin- und hergehender Bewegung montiert, die erforderlichenfalls mit ihren Kolbenstangen die obere Scheibe und dementsprechend die Federbolzen in axialer Richtung, d.h., nach unten bis zum Anschlag der Stirnflächen der Bolzen gegen die Stirnflächen der Trommeln bewegen. Das ist erforderlich, um beim Anheben des Deckels des Gehäuses entsprechend über die Federbolzen der Deckel der Trommeln mittels des Arbeitszylinders mit hin- und hergehender Bewegung des Konsoldrehkranes Spreizungskräfte zwischen den Trommeln und deren Deckeln erzeugen zu können. Die Abfederung der Bolzen der oberen Scheibe ist notwendig, um die Rückführung der oberen Scheibe in die Ausgangsstellung bei der Rückführung der Kolbenstangen der Arbeitszylinder mit hin- und hergehender Bewegung ebenfalls in die Ausgangsstellung, d. h. bei der Bewegung der Kolbenstangen nach oben zu gewährleisten.

Es ist zweckmäßig, daß die Kraftelemente von einem abgefederten Zentralkegel, der an der Achse der Mühle angeordnet ist und von radial um den Zentralkegel angeordneten abgefederten Schäften entsprechend der Anzahl der Trommeln gebildet sind, welche an einem Ende die Trommeln umgebende Bügel mit Gleitlagern tragen, und mit ihrem anderen Ende mit dem Zentralkegel in Wechselwirkung stehen.

Bei der Bewegung nach unten steht der Zentralkegel durch seine Seitenflächen mit allen abgefederten Schäften gleichzeitig in Wechselwirkung und bewegt die Bügel mit den Gleitlagern in radialer Richtung von der Mühlenachse bis zum Anliegen derselben an die Seitenflächen der Trommeln und sorgt für ein Andrücken der letzteren mit einer bestimmten Kraft an die steife Fassung, wodurch das Entstehen der Radialschwingungen während des Betriebes der Mühle verhindert wird. Bei der Bewegung des abgefederten Zentralkegels nach oben durch die Kraft der Eigenfeder, werden von den Federn der Schäfte dank der vorhandenen Federkräfte die Bügel mit den Gleitlagern in Radialrichtung, jedoch in Rich tung zu der Achse der Mühle hin bewegt, d. h., die Trommeln von Andrückkräften befreit und die Bügel mit den Gleitlagern mit einem Abstand relativ zu den Seitenflächen der Trommeln angeordnet werden, wodurch ein bequemer Aus- und Einbau der Trommeln an der Mühle ermöglicht wird.

Es ist zweckmäßig, daß die an der Innenseite des Deckels des Gehäuses befestigte Achse eine Durchgangsbohrung hat, in der ein abgefederter Stößel untergebracht ist, welcher mit dem Zentralkegel in Wechselwirkung steht.

Beim geschlossenen Deckel des Gehäuses wird vom Stößel unter der Einwirkung der Kraft der Feder der abgefederte Zentralkegel in der unteren Stellung gehalten, d. h., mittels des abgefederten in der Durchgangsbohrung der Achse angeordneten Stößels wird der abgefederte Zentralkegel nach unten bewegt, wobei der über die abgefederten Schäfte die Bügel mit den Gleitlagern an die Seitenflächen der Trommeln und die letzteren an die steife Fassung andrückt.

Es ist zweckmäßig, daß der Deckel jeder Trommel von einer Scheibe, deren Seitenfläche eine Kegelfläche darstellt und im wesentlichen der Form der Innenfläche der Aufgabeöffnung der Trommel entspricht, und von der abgefederten Kolbenstange gebildet ist, welche diese Scheibe trägt und an Lagerstützen der unteren Scheibe angebracht ist, die an der Achse montiert ist.

Die Kegelflächen der Scheiben gewährleisten gleichzeitig ein zuverlässiges hermetisches Abschließen der Innenteile der Trommeln und eine standfeste Lage der Deckel der Trommeln gegen Drehung relativ zu den Aufgabeöffnungen der Trommeln, um so mehr, daß die Kegelflächen der in Berührung stehenden Seitenflächen der Scheiben und der Innenflächen der Aufgabeöffnungen der Trommeln mit solchen Kegelwinkeln ausgeführt sind, die den Winkeln des Selbstverkeilens gleich sind. Die abgefederten Kolbenstangen sind in der unteren Scheibe mittels Lagerstützen in Axial- und Radialrichtung festgestellt. Die axiale Feststellung der abgefederten Kolbenstangen hat die Aufgabe, den Einbau der Deckel in die Trommeln und deren Abnehmen von den Trommeln zu gewährleisten, während die radiale Feststellung der abgefederten Kol benstangen zur Verminderung der Reinigungskräfte dient, weil sich die abgefederten Kolbenstangen zusammen mit den Trommeln relativ zu der unteren Scheibe drehen. Die Abfederung der Kolbenstangen, und folglich der Scheiben der Trommeln ist vorgesehen, um ein zuverlässiges hermetisches Abschließen der Aufgabeöffnungen in den Trommeln gewährleisten zu können.

Es ist empfehlenswert, daß die Kegelfläche der Scheiben aus Dämpfungswerkstoffen gefertigt ist.

Die Verwendung der Dämpfungswerkstoffe der Gummi-, Fluorkunststoffart gestattet es, beim Aufsetzen der Deckel der Trommeln unter Anwendung einer bestimmten Kraft die Kegelflächen der Scheiben nur wenig zu verformen, durch die Verformung entstehen zusätzliche Kräfte, welche einerseits zu einer standfesteren Lage der Gehäusedeckel relativ zu den Aufgabeöffnungen der Trommeln und andererseits zu einem hermetischen Abschließen der Aufgabeöffnungen der Trommeln beitragen, was auf die Verformbarkeit der Dämpfungswerkstoffe zurückzuführen ist.

Es ist empfehlenswert, daß an der Innenfläche des Gehäusedeckels oberhalb der Kolbenstangen, welche die Scheiben der Trommeln tragen, ein flacher Andrückring vorgesehen ist, der mit dem Deckel des Gehäuses mittels abgefederter Elemente verbunden ist.

Der flache Andrückring hat die Aufgabe, zusätzliche Kräfte, welche über die abgefederten Kolbenstangen auf die Scheiben der Trommeln bei deren Anordnung in den Aufgabeöffnungen der Trommeln einwirken, entstehen zu lassen sowie eine Verformung der aus Dämpfungswerkstoffen bestehenden Kegelflächen der Scheiben zwecks eines hermetischen Abschließens zu ermöglichen.

Es ist zweckmäßig, an dem Deckel des Gehäuses zusätzliche Arbeitszylinder mit hin- und hergehender Bewegung anzubringen, welche mit dem flachen Andrückring bei der Bewegung der Kolbenstange des Arbeitszylinders mit hin- und hergehender Bewegung des Konsoldrehkranes nach unten in Wechselwirkung stehen können.

Von den zusätzlichen Arbeitszylindern mit hin- und hergehender Bewegung wird eine zusätzliche Kraft über den flachen Andrückring und die abgefederten Kolbenstangen auf die Deckel der Trommeln bei deren Anordnung in den Aufgabeöffnungen der Trommeln übertragen, was sich bei der Bewegung der Kolbenstange des Arbeitszylinders mit hin- und hergehender Bewegung des Konsoldrehkranes nach unten vollzieht.

Es ist empfehlenswert, daß die untere an einer Achse montierte Scheibe mit dem Steg mittels Führungsstifte verbunden ist.

Die Führungsstifte dienen zur Übertragung eines Drehmomentes vom Steg auf die untere Scheibe, um die abgefederten Kolbenstangen der Trommeln von dieser Funktion zu befreien und auf diese Weise die Standfestigkeit der Deckel der Trommeln relativ zu den Aufgabeöffnungen der Trommeln zu erhöhen.

Es ist zweckmäßig, daß die Konsole des Konsoldrehkranes mit dem Deckel des Gehäuses mittels eines Führungsstiftes verbunden ist.

Durch das Vorhandensein eines Führungsstiftes wird die Möglichkeit einer zufälligen Drehung des Gehäusedeckels relativ der geometrischen Achse in der oberen Stellung des Deckels, d. h. beim geöffneten Gehäuse ausgeschlossen, weil jede beliebige Drehung des Gehäusedeckels zu einer Entzentrierung der Deckel der Trommeln relativ zu den Trommeln führt.

Es ist möglich, daß die obere Scheibe mit einer ringförmigen Bremszwischenlage versehen ist.

Dadurch, daß auf der oberen Scheibe eine ringförmige Bremszwischenlage, z. B., aus Gummi vorgesehen ist, werden die Reibungskräfte der Kupplung zwischen den Stirnflächen der Kolbenstangen der Arbeitszylinder mit hin- und hergehender Bewegung, welche auf dem Deckel des Gehäuses angeordnet sind, und der oberen Scheibe vergrößert, wodurch eine stabile Lage der oberen und der unteren Scheiben erzielt wird, wobei die Deckel der Trommeln mit den Aufgabeöffnungen der Trommeln beim Betrieb des Konsoldrehkranes immer zusammenfallen werden.

Es ist empfehlenswert, daß an der unteren Scheibe Begrenzer zur Begrenzung der Axialverschiebung der oberen Scheibe befestigt sind.

Das Vorhandensein der Begrenzer zur Begrenzung der Axialverschiebung der oberen Scheibe ist für die Entlastung der Federn der Federbolzen und für ein zuverlässiges Spannen der oberen Scheibe zwischen den Stirnflächen der Kolbenstangen der Arbeitszylinder mit hin- und hergehender Bewegung, welche auf dem Deckel des Gehäuses angeordnet sind, und den Stirnflächen der Begrenzer notwendig, d. h. die obere Scheibe wird vor einer Drehung relativ zur Achse gesichert.

### Kurze Beschreibung der Zeichnungen

Nachstehend wird die Erfindung anhand von Ausführungsbeispielen und der beigefügten Zeichnungen näher erläutert. Es zeigt:
Fig. 1 - in schematischer Darstellung eine erfindungsgemäße Planetenmühle diskontinuierlicher Wirkungsweise im Längsschnitt;
Fig. 2 - den Schnitt nach der Linie II-II in Fig. 1;
Fig. 3 - in schematischer Darstellung eine Planetenmühle diskontinuierlicher Wirkungsweise in Draufsicht;
Fig. 4 - den Schnitt nach der Linie IV-IV in Fig. 3, gedreht;
Fig. 5 - den Schnitt nach der Linie V-V in Fig. 3, gedreht;
Fig. 6 - den Schnitt nach der Linie IV-IV in Fig. 3, gedreht.

Die Planetenmühle diskontinuierlicher Wirkungsweise enthält ein Gehäuse 1 (Fig. 1), das auf einem Gestell 2 montiert ist, sowie einen Deckel 3 des Gehäuses 1, welcher über einen Flansch 4 mit einem Stützzapfen 5 starr verbunden ist, der an der Kolbenstange 6 eines Arbeitszylinders 7 mit hin- und hergehender Bewegung montiert ist, welcher koaxial zu der Achse der Mühle an der Konsole eines Konsoldrehkranes 9 angeordnet ist. Der Kran 9 ist auf dem Gestell 2 montiert und hat eine beliebige bekannte Konstruktion, wobei er in der Zeichnung teilsweise wiedergegeben ist. Eine steife Fassung 10 ist mit einem Abstand relativ zum Gehäuse 1 koaxial zu der Achse der Mühle angeordnet und mittels Bolzen 11 (Fig. 2) über Dämpfungseinsatzstücke 12, welche, z. B., aus Kupfer hergestellt sind, festgemacht, wobei die Bolzen 11 mittels Gegenmuttern 13 festgestellt sind. Der Elektroantrieb besteht aus einer Antriebswelle 14, welche in einer Lagerbaugruppe 15 des Gehäuses 1 montiert ist, einer Kupplungshälfte 16 und einer Riemenscheibe 17 und ist mit einem Steg 18 verbunden. Der Steg 18 ist mit Ständern 19 an der Kupplungshälfte 16 der Antriebswelle 14 befestigt, an welcher ein Verteilergehäuse 20 angebracht ist, wobei im Verteilergehäuse 20 und am Steg 18 Kraftelemente angeordnet sind, welche aus einem abgefederten, koaxial zur Achse der Mühle montierten Zentralkegel 21, der eine Rückstellfeder 22 hat und dessen Bewegung bei der Axialverschiebung nach oben mittels eines Begrenzungsdeckels 23 begrenzt ist, der zusammen mit dem Verteilergehäuse 20 mittels der Bolzen 24 festgemacht ist, aus Bügeln 25 mit Gleitlagern 26, welche Bügel 25 Trommeln 27 umgeben, und aus abgefederten Schäften 28 bestehen, die mit der Seitenfläche des abgefederten Zentralkegels 21 in Wechselwirkung stehen. Die Schäfte 28 sind mit Rückholfedern 29 versehen, welche zwischen den Bünden an den Schäften 28 und Platten 30 angeordnet sind, welche am Verteilergehäuse 20 befestigt sind. Eine Achse 31 mit einer Durchgangsbohrung 32 ist an der Innenseite des Deckels 3 des Gehäuses 1 koaxial zu der Achse der Mühle befestigt und an dieser Achse 31 sind übereinander zwei Scheiben angeordnet. Die untere Scheibe 33 ist mit der Achse 31 mittels Lager 34 verbunden, und sie dreht sich zusammen mit den Deckeln der Trommeln 27 um. Der Deckel jeder Trommel ist von einer Scheibe 35, deren Seitenfläche eine Kegelfläche darstellt, welche im wesentlichen der Form der Innenfläche der Aufgabeöffnungen der Trommel 27 entspricht und aus Dämpfungswerkstoffen vom Typ Fluorkunststoff oder Hartgewebe besteht und einer abgefederten Kolbenstange 36 gebildet, welche in Lagerstützen 37 untergebracht ist, die sich auf der unteren Scheibe 33 befinden. Die abgefeder ten Kolbenstangen 36 sind mittels Befestigungselementen in den Scheiben 35, welche mit ihren kegelförmigen Seitenflächen in den Aufgabeöffnungen der Trommeln 27 untergebracht sind, starr befestigt, haben Begrenzungsscheiben 38 und sind über Kugelgelenke 39, Kolben 40, Federn 41 mit Kappen 42 verbunden, welche relativ zu der unteren Scheibe 33 zusammen mit den Lagerstützen 37 festgemacht sind. Die obere Scheibe 43 mit einer ringförmigen Bremszwischenlage 44 ist oberhalb der unteren Scheibe 33 angeordnet und mit dieser mittels Federbolzen 45 verbunden, welche in der oberen Scheibe 43 starr befestigt und durch die Öffnungen der unteren Scheibe 33 mit einer Laufpassung geführt sind. An dem Deckel 3 des Gehäuses 1 sind Arbeitszylinder 46 (Fig. 3) mit Kolbenstangen 47 (Fig. 4) montiert. Die obere Scheibe 43 ist unter der Einwirkung der Kolbenstangen 47 axial verschiebbar angeordnet. Der Rückwärtsgang der oberen Scheibe 43 wird von den Federn 48 (Fig. 1) gesichert. Die Begrenzer 49 zur Begrenzung der Axialverschiebung der oberen Scheibe 43 sind an der unteren Scheibe 33 zur Feststellung der oberen Scheibe 43 zwischen den Stirnflächen der Kolbenstangen 47 (Fig. 4) der Arbeitszylinder 46 (Fig. 3) und den Stirnflächen der Begrenzer 49 (Fig. 1) montiert. Ein abgefederter Stößel 50 ist in der Durchgangsbohrung 32 der Achse 31 angeordnet und steht über ein Kugelgelenk 51 mit dem abgefederten Zentralkegel 21 mittels einer Feder 52 in Wechselwirkung, welche mittels einer Nachstellmutter 53 eingestellt wird. An der Innenfläche des Deckels 3 des Gehäuses 1 ist oberhalb der Kolben 36 ein flacher Andrückring 54 angeordnet, der mit dem Deckel des Gehäuses 3 mittels abgefederter Elemente 55 (Fig. 5) mit Federn 56 verbunden ist. Zusätzliche Arbeitszylinder 57 (Fig. 3) mit hin- und hergehender Bewegung sind an dem Deckel 3 montiert und stehen durch ihre Kolbenstangen 58 (Fig. 6) mit dem flachen Andrückring 54 bei der Bewegung der Kolbenstange 6 (Fig. 1) des Arbeitszylinders 7 mit hin- und hergehender Bewegung nach unten in Wechselwirkung. Führungsstifte 59 verbinden die untere Scheibe 33 mit den Ständern 19 des Steges 18 und dienen zur Synchronisierung der Drehteile des Steges 18 mit der unteren Scheibe 33 und zur Übertragung eines Drehmomentes von dem Steg 18 auf die untere Scheibe 33. Der Führungsstift 60 verbindet die Konsole 8 des Konsoldrehkranes 9 mit dem Deckel 3 des Gehäuses 1 und dient zur Sicherung des Deckels 3 des Gehäuses 1 gegen eine Drehung um die eigene Achse, wenn sich der Deckel 3 des Gehäuses 1 in der oberen Stellung befindet. Die obere 61 und die unteren 62, 63 ringförmigen Begrenzungsflächen, welche entsprechend im Deckel 3 und im Gehäuse 1 ausgeführt sind, dienen zur Begrenzung der Axialverschiebungen der Trommeln 27. Die Trommeln 27 werden über Aufgabeöffnungen mit Mahlkörpern 64 gefüllt.

Die Planetenmühle diskontinuierlicher Wirkungsweise (Fig. 1) wird wie folgt betrieben.

Von einem Elektromotor einer bestimmten Leistung wird der Steg 18 mit den Ständern 19 über die Riemenscheibe 17, die Antriebswelle 14 und die Kupplungshälfte 16 in Drehbewegung gesetzt. Mittels der Ständer 19 werden zusammen mit dem Steg 18 auch die Bügel 25 mit den Gleitlagern 26 in Drehbewegung gesetzt, wobei die Bügel 25 die Trommeln 27 umgeben und an diese durch die von der Feder 52 erzeugten Kräfte angedrückt sind, wobei diese Feder 52 über den abgefederten Stößel 50, das Kugelgelenk 51, den abgefederten Zentralkegel 21, abgefederte Schäfte 28 die Gleitlager 26 über die Bügel 25 an die Seitenflächen der Trommeln 27 andrückt. Da die Trommeln 27 durch die Kräfte der Feder 52 nach dem oben beschriebenen Schema an die steife Fassung 10 angedrückt sind, werden sich die Trommeln 27 zusammen mit dem Steg 18 drehen und eine Translationsbewegung ausführen; sie werden sich auch gleichzeitig um die eigenen Achsen drehen, d. h., eine relative Bewegung unter Einwirkung der Reibungskräfte der Kupplung zwischen den Trommeln 27 und der steifen Fassung 10 ausführen. Beim Ingangsetzen und Stillsetzen der Mühle werden die Kräfte der Reibungskupplung der Trommeln 27 mit der steifen Fassung 10 durch die von der Feder 52 erzeugten Kräfte gesichert und aufrechterhalten, während beim Betrieb die Kräfte der Reibungskupplung der Trommeln 27 mit der steifen Fassung 10 vorwiegend durch die Zentrifugalkräfte der Massen der Trommeln 27 gesichert und aufrechterhalten werden. Gleichzeitig mit den Trommeln 27 drehen sich die Deckel der Trommeln 27 um, weil die Scheiben 35 mit kegelförmigen Seitenflächen im wesentlichen der Form der Innenflächen der Aufgabeöffnungen der Trommeln 27 entsprechen und einen Kegelwinkel haben, der im Bereich des Winkels beim Selbstverkeilen liegt, wodurch eine stabile Stellung der Deckel der Trommeln 27 beim Betrieb gewährleistet wird. Zur Gewährleistung einer stabilen Stellung der Deckel der Trommeln 27 liegt deren Massenmittelpunkt unterhalb der oberen Stirnfläche der Trommeln 27 und zur Sicherung der stabilen Lage der Deckel der Trommeln 27 dienen die Federn 41, welche über die Kolben 40 und die Kugelgelenke 39 mit einer bestimmten berechneten Kraft auf die abgefederten Kolbenstangen 36 einwirken, die mit den Scheiben 35 starr verbunden sind. Auf diese Weise werden die Deckel der Trommeln 27 in den Aufgabeöffnungen der Trommeln 27 aus folgenden drei Gründen zurückgehalten: durch Selbstverkeilen der kegelförmigen Seitenflächen der Scheiben 35 relativ zu den Innenflächen der Aufgabeöffnungen der Trommeln 27; infolge einer Versetzung des Massenmittelpunktes der Deckel nach unten relativ zu den oberen Stirnflächen der Trommeln 27 und durch die Einwirkung der Achse der Feder 41. Um die Einwirkung der Kräfte der Feder 41 auf die abgefederten Kolbenstangen 36 beim Betrieb der Mühle konstant zu halten, muß man die Geschwindigkeiten der Führungs-Drehbewegungen des Steges 18 mit den Ständern 19 und dementsprechend der Trommeln 27 sowie der unteren Scheibe 33, an der sich die Feder 41 befindet, synchronisieren. Zu diesem Zweck verwendet man die Führungsstifte 59, welche auch die Aufgabe haben, die abgefederten Kolbenstangen 36 von der Übertragung eines Drehmomentes auf die untere Scheibe 33 zu entlasten, weil die Übertragung eines Drehmomentes auf die untere Scheibe 33 mittels der abgefederten Kolbenstangen 36 die Stabilität der Scheiben 35 stark vermindert und zum einen Undichtwerden die Trommeln 27 führen kann. Die Lagerstützen 37 sind aus einem Hartgewebe hergestellt, dienen vorwiegend zum Öffnen der Deckel der Trommeln 27 beim Stillsetzen der Mühle und erfüllen während des Betriebes der Mühle die Rolle von Sicherungsstützen für die abgefederten Kolbenstangen 36 und die Scheiben 35 für den Fall, wenn sich die Deckel der Trommeln 27 aus irgendwelchen Gründen von ihren Betriebssitzlagen losreißen. Die Führungs- und die relative Bewegung der Trommeln 27 erzeugt eine Planetenbewegung; deshalb werden die in den Trommeln 27 befindlichen kugelförmigen Mahlkörper 64 mit einem Mahlgut in eine intensive Bewegung unter Einwirkung der Zentrifugalkräfte und der Coriolis-Kräfte gesetzt, wobei sie miteinander sowie mit den Innenflächen der Trommeln 27 in einer komplizierten Wechselwirkung stehen. Im Ergebnis solcher Wechselwirkungen wird das Mahlgut bis zum Erreichen bestimmter Korngrößen dispergiert.

Es muß betont werden, daß während der Durchführung des technologischen Zyklus der Zerkleinerung von Mahlgut der Arbeitszylinder 7 mit hin- und hergehender Bewegung mit seinen Kolbenstangen 6 über den Stützzapfen 5 und den Flansch 4 den Deckel 3 an das Gehäuse 1 mit einer bestimmten berechneten Kraft andrückt, während die Arbeitszylinder 46 (Fig. 4) und die zusätzlichen Arbeitszylinder 57 (Fig. 3) an der Arbeit nicht beteiligt sind und deren Kolbenstangen 47 (Fig. 4) und 58 (Fig. 6) sich in der oberen Endstellung befinden.

Nach der Beendigung des Zyklus' der Zerkleinerung und dem Stillsetzen der Mühle werden auf einen Befehl vom Steuerpult der Deckel 3 (Fig. 1) des Gehäuses 1 und die Deckel der Trommeln 27 angehoben. Dieser Arbeitsgang wird wie folgt ausgeführt.

Zuerst werden die Arbeitszylinder 46 mit hin- und hergehender Bewegung (Fig. 4) eingeschaltet, und deren Kolbenstangen 47 beginnen sich abwärts zu bewegen. Bei der Abwärtsbewegung der Kolbenstangen 47 stoßen diese auf die ringförmige Bremszwischenlage 44, und bewegen die obere Scheibe 43 (Fig. 1) mit den durch die Öffnung der unteren Scheibe 33 geführten Federbolzen 45 nach unten, indem sie die Federn 48 bis zum Anschlag der Stirnflächen der Federbolzen 45 gegen die oberen Stirnflächen der Trommeln 27 zusammendrücken, wobei diese mit ihren Böden an die unteren ringförmigen Begrenzungsflächen 62 und 63 angedrückt werden. Dann wird der Deckel 3 des Gehäuses 1 von der Kolbenstange 6 des Arbeitszylinders 7 mit hin- und hergehender Bewegung über den Stützzapfen 5 und den Flansch 4 bis zum Anschlag gegen die Konsole 8 des Konsoldrehkranes 9 angehoben. Da an den abgefederten Kolbenstangen 36 der Deckel der Trommeln 27 die Begrenzungsscheiben 38 vorgesehen sind, reißen sie, indem sie sich gegen die an der unteren Scheibe 33 angeordneten Lagerstützen 37 stützen, die Scheiben 35 der Trommeln 27 von ihren Paßstellen in den Aufgabeöffnungen der Trommeln 27 los. Eine gewisse Zeit nach dem Losreißen der Scheiben 35 von ihren Paßstellen in den Aufgabeöffnungen der Trommeln 27 setzen die Kolbenstangen 47 (Fig. 4) der Arbeitszylinder 46 mit hin- und hergehender Bewegung ihre Arbwärtsbewegung bis zum Anschlag gegen die Begrenzer 49 (Fig. 1) zur Begrenzung der Axialbewegung fort, indem sie die obere Scheibe 43 mit ihren Stirnflächen zwischen der ringförmigen Bremszwischenlage 44 und den Stirnflächen der Begrenzer 49 zur Begrenzung der Axialverschiebung einspannen. Da die obere Scheibe 43 mittels der abgefederten Federbolzen 45 mit der unteren Scheibe 33 verbunden ist, wird die letztere gegen zufällige Drehungen relativ zu der Achse 31 gesichert sein; folglich werden die Deckel der Trommeln 27 mit ihren Scheiben 35 bei der Rückführung in die Aufgabeöffnungen der Trommeln 27 relativ zu den Achsen der Trommeln 27 unter der Voraussetzung einer Unbeweglichkeit des Steges 18 zentriert sein, welche durch die Verwendung von genormten Blockierungsvorrichtungen erzielt wird, die gegen zufällige Drehungen sichern müssen. Beim Öffnen des Deckels 3 des Gehäuses 1, d. h., beim Anheben desselben mittels der Kolbenstange 6 des Arbeitszylinders 7 mit hin- und hergehender Bewegung treten die Führungsstifte 59 aus den Ständern 19 des Steges 18 aus, während der abgefederte Stößel 50 außer Eingriff mit dem Kugelgelenk 51 gebracht wird, wobei der abgefederte Zentralkegel 21 mittels der Rückstellfeder 22 nach oben bis zum Anschlag gegen den Begrenzungsdeckel 23 bewegt wird. Im Zusammenhang mit der Bewegung des abge federten Zentralkegels 21 nach oben verschieben sich die Bügel 25 mit den Gleitlagern 26 unter der Einwirkung der Kräfte der Rückholfedern 29, welche auf die abgefederten Schäfte 28 einwirken, in Radialrichtung relativ zu der Achse der Mühle und bilden zwischen den Seitenflächen der Trommeln 27 und den Gleitlagern 26 einen Spalt. Der gebildete Spalt ermöglicht eine reibungslose Herausnahme der Trommeln 27, z. B. mittels eines Portalroboters aus der Mühle und den Einbau der Trommeln darin. Nach dem Anheben des Deckels 3 des Gehäuses 1 bis zum Anschlag gegen die Konsole 8 wird dieser um 180° mittels des Konsoldrehkranes 9 und eines an dem Gestell 2 angeordneten genormten Drehwerkes (in Fig. nicht wiedergegeben) geschwenkt.

Die Rückführung der beschickten Trommeln 27 und deren Einbau in die Mühle werden ebenfalls mittels eines Portalroboters einer beliebigen Konstruktion vorgenommen.

Der Arbeitsgang des Schließens des Deckels 3 des Gehäuses 1 und der Deckel der Trommeln 27 wird wie folgt durchgeführt.

Zuerst wird der Deckel 3 des Gehäuses 1 um 180° geschwenkt und er bleibt über dem Gehäuse 1 hängen, wobei das Drehwerk des Konsoldrehkranes 9 für das Zusammenfallen der Achsen des Deckels 3 und des Gehäuses 1 in einem erforderlichen Bereich sorgt. Dann werden die Arbeitszylinder 47 (Fig. 4) abgeschaltet, und die Federn 48 (Fig. 1) führen die obere Scheibe 43 zusammen mit den abgefederten Federbolzen 45 in die Ausgangsstellung, d. h., in die obere Endstellung zurück, und es werden die zusätzlichen Arbeitszylinder 57 (Fig. 3) in Betrieb gesetzt, welche mit ihren Kolbenstangen 58 (Fig. 6) unter Überwindung der Wirkung der Kraft der Federn 56 (Fig. 5), die an den abgefederten Elementen 55 angebracht sind, den flachen Andrückring 54 (Fig. 1) nach unten bewegen. Der Ring 54 stößt gegen die Kolben 40 und bildet damit einen zusätzlichen Anschlag für die abgefederten Kolbenstangen 36 der Deckel der Trommeln 27, der es gestattet, die Scheiben 35 in den Aufgabeöffnungen der Trommeln 27 mit einer bestimmten berechneten Kraft aufzustellen. Die Kolbenstange 6 des Arbeitszylinders 7 mit hin- und hergehender Bewegung läßt dann den Deckel 3 über den Stützzapfen 5 und den Flansch 6 bis zum Anschlag gegen das Gehäuse 1 niedergehen. Die Scheiben 35 der Trommeln 27, die kegelförmige Seitenflächen aufweisen, werden in den Aufgabeöffnungen der Trommeln 27 untergebracht: die Führungsstifte 59 werden dabei in die Ständer 19 des Steges 18 eingeführt, während der abgefederte Stößel 50 mittels der Feder 52 über das Kugelgelenk 51 den abgefederten Zentralkegel 21 nach unten bewegt, indem er gleichzeitig die Wirkung der Rückstellfeder 22 und der Rückholfedern 29 überwindet. Im Überwinden der Wirkung der Kräfte der Rückholfedern 29 werden vom abgefederten Zentralkegel 21 durch seine Seitenfläche über die abgefederten Schäfte 28 die Bügel 25 mit den Gleitlagern 26 bewegt, wobei die Bügel 25 die Seitenflächen der Trommeln 27 umgeben, und die letzteren werden an die steife Fassung 10 angedrückt. Dann werden die zusätzlichen Zylinder 57 (Fig. 3) außer Betrieb gesetzt, und der Ring 54 wird mittels der Federn 56 (Fig. 5) an die Innenfläche des Deckels 3 des Gehäuses 1 gedrückt. Der Arbeitszylinder 7 mit hin- und hergehender Bewegung bleibt in Betrieb, d. h., er gewährleistet ein Andrücken des Deckels 3 an das Gehäuse 1 während des Betriebes der Mühle. Nach der Beendigung des genannten Arbeitsganges des Schließens ist die Mühle betriebsbereit.

Im Vergleich zu den bekannten Konstruktionen der Planetenmühlen diskontinuierlicher Wirkungsweise kann die erfindungsgemäße Mühle diskontinuierlicher Wirkungsweise in speziell eingerichteten Räumen in Abwesenheit des Bedienungspersonals betrieben werden, wobei die gesamte Bedienung von Robotern durchgeführt werden kann; deshalb kann man in solchen Mühlen Arbeitsgänge der Zerkleinerung toxischer Stoffe durchführen. Neben der Zerkleinerung toxischer Stoffe kann die erfindungsgemäße Mühle in der Industrie auf automatisierten Fertigungsstraßen zur Fein- und Feinstmahlung beliebiger fester anorganischer Stoffe verwendet werden, weil der Arbeitsgang des Abnehmens des Deckels vom Gehäuse der Mühle und der Deckel der Trommeln von den Trommeln sowie der Arbeitsgang des Aufsetzen der Deckel von den Arbeitszylindern mit hin- und hergehender Bewegung und von anderen Vorrichtungen ausgeführt werden, deren Betrieb sich nach bekannten Verfahren automatisieren läßt.

### Gewerbliche Anwendbarkeit

Die vorliegende Erfindung kann besonders wirksam in der Industrie auf automatisierten Fertigungsstraßen zur Fein- und Feinstmahlung, zum Vermischen sowie zur Durchführung verschiedener chemischer Reaktionen mit toxischen Stoffen, welche, z. B., Quecksilber, Fluor, Barium, usw. enthalten, verwendet werden.

Neben der gewerblichen Anwendbarkeit kann die vorliegende Erfindung zu Labor- und wissenschaftlichen Zwecken bei der Arbeit mit toxischen Stoffen zur Fein- und Feinstmahlung derselben, zum Vermischen, zur Durchführung chemischer Reaktionen sowie zur Zubereitung fester Lösungen verwendet werden.

## Patentansprüche

1. Planetenmühle diskontinuierlicher Wirkungsweise, enthaltend ein an einem Gestell (2) angeordnetes Gehäuse (1) mit einem Deckel (3), wobei im Gehäuse (1) um die eigene Achse und um die Achse der Mühle herum drehbare sowie mit Deckeln und Mahlkörpern (64) versehene Trommeln (27) sowie ein Steg (18) angeordnet sind, der die Trommeln (27) trägt und mit einem Elektroantrieb verbunden ist, dadurch **gekennzeichnet** daß im Gehäuse (1) koaxial zum Steg (18) eine steife Fassung (10) mit einem Abstand relativ zum Gehäuse (1) ortsfest angeordnet ist, welche die Trommeln (27) umgibt, die an die steife Fassung (10) mittels am Steg (18) angebrachter Kraftelemente angedrückt werden, wobei an dem Gestell (2) ein Konsoldrehkran (9) montiert ist, der einen koaxial zu der Mühlenachse angeordneten Arbeitszylinder (7) mit hin- und hergehender Bewegung trägt, dessen Kolbenstange (6) mit dem Deckel (3) des Gehäuses (1) starr verbunden ist, und an der Innenseite des Deckels (3) eine Achse (31) befestigt ist, welche zwei übereinander auf Lagern (34) angebrachte Scheiben (33, 34) trägt, von denen die untere Scheibe (33) mit den Deckeln der Trommeln (27) drehbar montiert ist, während die obere Scheibe (43) mit durch Öffnungen der unteren Scheibe (33) geführten Federbolzen (45) für den Anschlag gegen die obere Stirnfläche der Trommeln (27) versehen und relativ zu der unteren Scheibe (33) axial bewegbar angeordnet ist, wobei an dem Deckel (3) des Gehäuses (1) Arbeitszylinder (46) mit hin- und hergehender Bewegung so montiert sind, daß sie beim Anheben des Deckels (3) des Gehäuses (1) durch den Arbeitszylinder (7) mit hin- und hergehender Bewegung des Konsoldrehkranes (9) mit der oberen Scheibe (43) in Wechselwirkung stehen können.

2. Planetenmühle nach Anspruch 1, dadurch **gekennzeichnet,** daß die Kraftelemente von einem abgefederten Zentralkegel, der an der Achse der Mühle angeordnet ist und von radial um den Zentralkegel angeordneten abgefederten Schäften (28) entsprechend der Anzahl der Trommeln (27) gebildet sind, welche an einem Ende die Trommeln (27) umgehende Bügel (25) mit Gleitlagern (26) tragen, und mit ihrem anderen Ende mit dem Zentralkegel (21) in Wechselwirkung stehen.

3. Planetenmühle nach Ansprüchen 1 und 2, dadurch **gekennzeichnet,** daß die an der Innenseite des Deckels (3) des Gehäuses (1) befestigte Achse (31) eine Durchgangsbohrung (32) hat, in der ein abgefederter Stößel (50) untergebracht ist, welcher mit dem Zentralkegel (21) in Wechselwirkung steht.

4. Planetenmühle nach Anspruch 1, dadurch **gekennzeichnet**, daß der Deckel jeder Trommel (27) von einer Scheibe (35), deren Seitenfläche eine Kegelfläche darstellt und im wesentlichen der Form der Innenfläche der Aufgabeöffnung der Trommel (27) entspricht, und von der abgefederten Kolbenstange (36) gebildet ist, welche diese Scheibe (35) trägt und auf Lagerstützen (37) der unteren Scheibe (33) angebracht ist, die an der Achse (31) montiert ist.

5. Planetenmühle nach Anspruch 4, dadurch **gekennzeichnet,** daß die Kegelfläche der Scheiben (35) aus Dämpfungswerkstoffen gefertigt ist.

6. Planetenmühle nach Anspruch 1 oder Anspruch 4, dadurch **gekennzeichnet,** daß an der Innenfläche des Deckels (3) des Gehäuses (1) oberhalb der Kolbenstangen (36), welche die Scheiben (35) der Trommeln (27) tragen, ein flacher Andrückring (54) vorgesehen ist, der mit dem Deckel (3) des Gehäuses (1) mittels abgefederter Elemente (55) verbunden ist.

7. Planetenmühle nach Anspruch 1 oder Anspruch 6, dadurch **gekennzeichnet,** daß an dem Deckel (3) des Gehäuses (1) zusätzliche Arbeitszylinder (57) mit hin- und hergehender Bewegung angebracht sind, welche mit dem flachen Andrückring (54) bei der Bewegung der Kolbenstange (6) des Arbeitszylinders (7) mit hin- und hergehender Bewegung des Konsoldrehkranes (9) nach unten in Wechselwirkung stehen können.

8. Planetenmühle nach Anspruch 1, dadurch **gekennzeichnet,** daß die untere an der Achse (31) montierte Scheibe (33) mit dem Steg (18) mittels Führungsstifte (59) verbunden ist.

9. Planetenmühle nach Anspruch 1, dadurch **gekennzeichnet,** daß die Konsole (8) des Konsoldrehkranes (9) mit dem Deckel (3) des Gehäuses (1) mittels eines Führungsstiftes (60) verbunden ist.

10. Planetenmühle nach Anspruch 1, dadurch **gekennzeichnet,** daß die obere Scheibe (43) mit einer ringförmigen Bremszwischenlage (44) versehen ist.

11. Planetenmühle nach Anspruch 1, dadurch **gekennzeichnet,** daß an der unteren Scheibe (33) Begrenzer (49) zur Begrenzung der Axialverschiebung der oberen Scheibe (43) befestigt sind.
